# EUROPÄISCHE PATENTSCHRIFT

(11) **EP 2 490 573 B1**
(45) Veröffentlichungstag und Bekanntmachung des Hinweises auf die Patenterteilung: **15.03.2017**
(21) Anmeldenummer: 10739588.1
(22) Anmeldetag: 29.07.2010
(51) Int. Cl.: A47C 9/02

(54) **STEHSITZ**
STANDING SEAT
SIÈGE-TABOURET

(30) Priorität: 23.10.2009 DE 202009014380 U
(43) Veröffentlichungstag der Anmeldung: 29.08.2012
(73) Patentinhaber: aeris GmbH, 85540 Haar (DE)
(72) Erfinder: Glöckl, Josef, 85551 Kirchheim (DE)
(74) Vertreter: Peter, Julian
(86) Internationale Anmeldenummer: PCT/EP2010/061010
(87) Internationale Veröffentlichungsnummer: WO 2011/047896

(56) Entgegenhaltungen:
- EP-A2- 0 242 140
- DE-A1-102006 050 394

## Beschreibung

Die Erfindung betrifft einen Sitz mit einem Sitzträger zur Aufnahme und Abstützung einer Sitzplatte, die mindestens einen rückwärtigen Bereich und einen vorderen Bereich aufweist, wobei der rückwärtige Bereich, der der Aufnahme der Sitzbeine (os ischii) dient, tiefer angeordnet ist als der vordere Bereich, wobei der Sitzträger den rückwärtigen Bereich stützt.

### Stand der Technik

Aus der DE 10 2006 050 394 A1 ist ein Sitz mit einem Sitzträger und einer darauf angeordneten Sitzplatte bekannt, die eine ebene Form aufweist. Der gesamte Sitz ist bis auf den zentralen Unterbereich von einer Schaumstoffhülle umgeben. Diese Hülle ist im oberen Sitzbereich als dickeres, nach oben gewölbtes Sitzkissen ausgebildet und erstreckt sich ferner unterseitig als im Verhältnis dünnere Schicht über den Sitzträger.

Der Sitzträger ist auf einer höhenverstellbaren Säule angeordnet, welche um einen Winkeln nach vorne geneigt ist und in einer Lagerung innerhalb eines Fußteils gelenkig aufgenommen ist. Das Fußteil weist im oberen Bereich eine Öffnung auf, innerhalb der sich die Säule in alle Richtungen bewegen lässt. Unterseitig des Fußteils sind Gumminoppen angeordnet, die ein Wegrutschen des Fußteils auf einer glatten Oberfläche vermeiden sollen.

Bei der beschriebenen Konstruktion stellte es sich in der alltäglichen Anwendung als nachteilig heraus, dass die Ausgestaltung des Sitzes unangenehm hart auf den Sitznutzer wirkt. Folglich verändert dieser ständig seine Sitzposition. Im Ergebnis fühlt sich der Nutzer auf einem solchen Sitz nicht wohl und tauscht diesen gegen einen herkömmlichen Stuhl oder Sessel aus, wobei er einer Sitzkonstruktion entbehrt, welche die physiologisch nachteiligen Auswirkungen herkömmlicher Sitze vermeidet.

Daher liegt der Erfindung die Aufgabe zugrunde, einen Sitz bereitzustellen, welcher die physiologischen Nachteile gewöhnlicher Sitze vermeidet, jedoch zugleich ein angenehmes, die Sitzbeinhöcker schonendes Sitzen gewährleistet.

Die Aufgabe wird durch einen Sitz mit den Merkmalen des Anspruchs 1 gelöst.

Der erfindungsgemäße Sitz weist einen Sitzträger zur Aufnahme und Abstützung einer Sitzplatte auf, die mindestens einen rückwärtigen Bereich und einen vorderen Bereich aufweist, wobei der rückwärtige Bereich, der der Aufnahme der Sitzbeine (os ischii) dient, tiefer angeordnet ist als der vordere Bereich, wobei der Sitzträger den rückwärtigen Bereich stützt, und wobei der vordere Bereich der Sitzplatte frei von direkten Stützen nachgiebig als flexible Zone ausgestaltet ist.

Mittels dieser Ausgestaltung wird ein optimierter Sitz geschaffen, der die oben genannten Nachteile vermeidet. Die Ausbildung zweier Bereiche unterschiedlicher Höhe erleichtert es dem Sitznutzer mittels seiner Sitzbeinhöcker, die Sitzposition leicht zu verändern.

Zur Verbesserung der Beindurchblutung ist es günstig, zwischen den Bereichen einen Übergangsbereich mit im Wesentlichen kontinuierlichem Verlauf und an der Sitzplatte im vorderen Bereich eine flexible Zone auszubilden. Somit können Schmerzen einer sich in den Schenkel eindrückenden Sitzkante vermieden werden.

Vorteilhafterweise ist die flexible Zone als Kragarm ausgebildet. Dies ermöglicht eine einfache, kostengünstige aber auch sichere Konstruktion, welche eine Bewegung des vorderen Bereichs ermöglicht.

Zur Unterbindung einer Sitzbeschädigung ist es günstig, die Auslenkung der flexiblen Zone bzw. des vorderen Teils zu begrenzen. Dazu kann im Wesentlichen zwischen dem Übergangsbereich und der flexiblen Zone mindestens eine Stützstrebe an der Sitzplatte oder an dem Sitzträger ausgebildet sein. Bei einer vorteilhaften Ausbildung der Stützstrebe ist diese an der Sitzplatte oder an dem Sitzträger derart konstruktiv ausgestaltet, dass die Sitzplatte oder der Sitzträger einfach mittels Spritzgusstechnik gefertigt werden kann.

Vorteilhafterweise ist zwischen der mindestens einen Stützstrebe und der flexiblen Zone ein elastisches Material angeordnet. Dies entlastet nicht nur die Stützstrebe, sondern dient auch als eine Art Dämpfungsmittel, um die Bewegung zu begrenzen, bzw. ein Zurückschnellen der flexiblen Zone in ihre Ruhelage zu verhindern.

Damit die auf die Stützstrebe wirkenden Kräfte abgeleitet werden können, ist es günstig die Stützstrebe an einer Sitzblende und/oder an dem Sitzträger abzustützen. Auf diese Weise ist die Konstruktion in der Lage die eingeleiteten Kräfte auf ein Untergestell, auf welchem der Sitz angeordnet sein kann, abzuleiten.

Zur Steigerung des Komforts der flexiblen Zone, ist es vorteilhaft, wenn diese strahlenförmig angeordnete Lamellenarme aufweist, die von innen nach radial außen zunehmend weicher ausgebildet sind. Auf diese Weise können am Umfang des Sitzes im vorderen Bereich verschiedene Teilbereiche mit diversen Einfederwegen geschaffen werden.

Für die mechanische Stabilität der Anordnung bestehend aus Stützstrebe und flexibler Zone ist es von Vorteil, wenn beide miteinander im Wesentlichen ein V bilden, das zum Randbereich hin geöffnet ist. Somit ist eine flexible Anordnung geschaffen, die ihre Aufgabe des Einfederns bzw. der Weiterleitung gerecht wird, ohne bei größeren Krafteinflüssen zerstört zu werden.

Zur Steigerung der mechanischen Belastbarkeit ist es ferner günstig, wenn die Sitzplatte, der Sitzträger und die Sitzblende im rückwärtigen Bereich miteinander verbunden sind. Durch die Verbindung können die einwirkenden Kräfte von einem Bereich auf den anderen weiterleitet werden, wodurch sich die einwirkende Gesamtkraft auf alle Teile verteilt. Folglich kann die Sicherheit der einzelnen Teile gegen Bruch gesteigert werden.

Bei einer bevorzugten Ausgestaltung weist die Sitzblende einen Griff auf, wobei die Sitzblende im Wesentlichen formschlüssig an dem Sitzträger anliegt, und der Sitzträger unterseitig eine Nabe mit Konusaufnahme für ein Untergestell aufweist. Die Formschlüssigkeit zwischen Sitzträger und Sitzblende erhöht nochmals die mechanische Stabilität. Der Griff dient zur leichten Positionsänderung des Sitzes bzw. einer Sitzanordnung.

Bei einer weiteren vorteilhaften Ausgestaltung kann der Sitz auf einem insbesondere als Säule ausgebildeten Untergestell und einem Fußteil angeordnet sein, wobei im Untergestell und/oder zwischen Untergestell und Fußteil und/oder im Fußteil eine Anordnung, insbesondere ein Pendel-Gelenk, ausgebildet ist, die eine Pendelbewegung der sitzenden Person ermöglicht. Ein Sitz mit mindestens zwei Bereichen unterschiedlicher Höhe ist besonders geeignet für eine Anordnung, welche sich für Pendelbewegungen eignet, da bei Positionierung der Sitzbeinhöcker im Bereich eines tiefer gelegenen rückwärtigen Bereichs auf einfache Art und Weise Pendelbewegungen durchgeführt werden können. Dies ist dem Eingriff der Sitzhöcker in den tiefer gelegenen Bereich zu verdanken. Somit wird ein sicherer Kontakt zwischen Sitzbeinhöckern und Sitz geschaffen.

Desweiteren ist es günstig, wenn das Pendel-Gelenk oberseitig einen kreisförmigen Flansch, eine konische Lagerung und eine im Bodenbereich angeordnete im Wesentlichen rechteckige Platte mit einer Aussparung aufweist, wobei zwischen dem Flansch und der Platte ein Gummielement angeordnet ist. Das Pendelgelenk kann hierbei gegenüber einer senkrechten Achse in alle Richtungen neigbar sein. Die Neigbarkeit wird durch das Gummielement ermöglicht, wobei das Gummielement ebenfalls zur Begrenzung der Pendelweite der Säule und des Sitzes ausgebildet sein kann.

Ferner ist es vorteilhaft, wenn sich das als Säule ausgebildete Untergestell durch die Aussparung erstreckt. Dies ermöglicht eine Abstützung der Säule auf dem Untergrund.

Dabei ist es günstig, wenn das als Säule ausgebildete Untergestell eine Gasdruckfeder ist. Somit kann auf einfache Art und Weise eine Höhenverstellung des Sitzes erreicht werden.

Bevorzugterweise ist die Aussparung mit Spiel formschlüssig zur Säule ausgebildet. Somit kann eine Beschränkung der Pendelweite mithilfe der Aussparung vorgenommen werden.

Diese Beschränkung kann auch nur für bestimmte Richtungen ausgebildet sein, indem die Aussparung als Langloch ausgebildet ist, um die Pendelbewegung in eine Richtung frei zu geben.

Für Sitzanordnungen deren Pendelweite zu weit eingestellt ist, ist es möglich an der im Bodenbereich angeordneten Platte ein Begrenzungselement anzuordnen, das die Pendelweite der Säule begrenzt.

Vorteilhafterweise weist das Begrenzungselement eine Aussparung mit Spiel formschlüssig zur Säule auf. Auch kann es mit einer als Langloch ausgebildeten Aussparung versehen sein, um die Pendelbewegung in eine Richtung frei zu geben.

Bei einer weiteren vorteilhaften Ausgestaltung weist das Fußteil unterseitig am Rand eine Gummileiste auf. So kann bei Überschreitung der Pendelweite und dem damit verbundenen Kippen des Fußteils Verletzungsgefahren unterbunden werden, da es dem Fußteil nun nicht mehr möglich ist, in bestimmten Stellungen wegzurutschen, wie dies aus dem Stand der Technik bekannt ist.

Aufgrund des einfachen Bewegens des Sitzes mittels der Bereiche unterschiedlicher Höhe ist es von Vorteil, wenn eine Vorrichtung, die eine Pendelbewegung der sitzenden Person einschränkt und/oder erschwert, am Fußteil ausgebildet ist. Auf diese Art kann einem Erschrecken von Sitznutzern, die eine Bewegung eines pendelnden Sitzes nicht erwarten, vorgebeugt werden.

Dabei ist es von Vorteil, wenn die Vorrichtung am Fußteil als Platte ausgebildet ist. Somit kann die Bewegung der Säule eines pendelnden Untergestells auf einfache Art begrenzt werden.

Bei einer vorteilhaften Ausgestaltung der Vorrichtung weist diese eine Aussparung auf, in welcher die Säule, insbesondere als Ausbildung einer Gasfeder, einsetzbar ist.

Zur Einschränkung der Pendelbewegung der Säule ist es günstig, wenn die Aussparung formschlüssig zur Säule ausgebildet ist. Auf diese Weise kann durch Ausgestaltung der Aussparung die Pendelbewegung leicht begrenzt werden. Ferner ist es dadurch auch möglich, bereits bestehende Pendelsitzanordnungen in ihrem Pendelverhalten einzuschränken.

Um zum Beispiel eine Pendelbewegung in eine bestimmte Richtung zu erlauben, ist es günstig, die Aussparung als Langloch auszubilden. Auf diese Weise kann eine Pendelbewegung in eine Richtung freigegeben werden, in welche kein unerwartetes Wegkippen des Sitzes zu erwarten ist.

Zur Steigerung der Einsatzfähigkeit eines pendelnden Sitzes ist dieser günstigerweise unterseitig am Rand des Fußteils mit einer Gummileiste versehen.

Bei einer vorteilhaften Ausbildung der Sitzplatte ist es günstig, wenn sie mindestens ein Polster aufweist. Das mindestens eine Polster kann unterhalb und/oder oberhalb der Sitzplatte angeordnet sein. Somit kann zum einen eine einheitliche Form für den Sitz geschaffen werden und zum anderen der Sitz für den Nutzer angenehm gepolstert werden.

Bei einer vorteilhaften Ausbildung wird das Polster aus einem Weichschaum und/oder einem Integralschaum gebildet. Aufgrund der Tatsache, dass beide Schaumarten verschiedene Härtegrade aufweisen, kann dem Sitzwunsch des Nutzers für die verschiedenen Bereiche des Sitzes Rechnung getragen werden.

Vorteilhafte Ausgestaltungen und Merkmale gehen aus der nachfolgenden Beschreibung von Ausführungsbeispielen hervor, die in Verbindung mit den Zeichnungen erläutert sind.

### Kurzbeschreibung der Figuren

Es zeigen
- Fig. 1 a: eine Seitenansicht des Sitzes,
- Fig. 1 b: eine Ausgestaltung der Federung im vorderen Bereich als Draufsicht und in Seitenansicht,
- Fig. 2: eine geschnittene Vorderansicht des Sitzes,
- Fig. 3: eine Explosionszeichnung des erfindungsgemäßen Sitzes,
- Fig. 4: eine Draufsicht sowie eine Unteransicht als auch eine Vorderansicht eines Sitzes,
- Fig. 5: eine Explosionszeichnung eines Untergestells mit Fußteil,
- Fig. 6: eine Ausgestaltungsvariante einer Vorrichtung zur Einschränkung der Pendelbewegung unterseitig am Fußteil.

### Ausführliche Beschreibung der in den Figuren dargestellten Ausführungsbeispiele

In Fig. 1a ist ein Sitz 1 in geschnittener Seitenansicht dargestellt. Der Sitz 1 besteht zu einem Großteil aus einem mit Schaum gebildeten Polster 11,12, das sowohl unterhalb als auch oberhalb einer Sitzplatte 3 angeordnet ist. Die Polster sind mit der Sitzplatte 3 über Befestigungsmittel wie z. B. Klebemitteln, verbunden und liegen bündig an der Sitzplatte 3 an.

Die Sitzplatte 3 weist einen geschwungenen Verlauf mit zwei Bereichen unterschiedlicher Höhe auf, bei welchem ein rückwärtiger Bereich 4, der der Aufnahme der Sitzbeine dient, tiefer angeordnet ist als ein vorderer Bereich 5 zur Auflage der Schenkel.

Die Ausbildung zweier Bereiche unterschiedlicher Höhe erleichtert es dem Sitznutzer mittels seiner Sitzbeinhöcker, die Sitzposition auf einfache Weise zu verändern. Dies gelingt deswegen leicht, da durch die Form des Sitzes mit den unterschiedlich hohen Bereichen die Sitzbeinhöcker in einen tiefen Bereich wie den rückwärtigen Bereich 4 im Eingriff stehen und somit interagieren können. Folglich wird gewährleistet, dass der Sitz kleinen Veränderungen des Nutzerbeckens nachfolgen kann. Dadurch, dass der vordere Bereich der Sitzplatte frei von direkten Stützen nachgiebig ausgestaltet ist, kann in diesem Bereich eine Nachgiebigkeit der Sitzplatte erzielt werden. Dies garantiert eine optimale Blutversorgung der Beine in jeder Sitzposition, so dass ein Einschlafen der Füße vermieden werden kann.

Die Sitzplatte 3 wird durch einen Sitzträger 2 aufgenommen und mittels Stützstreben 7', 7" im Übergangsbereich 6 sowie im rückwärtigen Bereich mechanisch abgestützt. Der vordere Bereich 5 hingegen ist frei von direkten Stützen nachgiebig als flexible Zone 9 ausgestaltet, sodass dieser Bewegungen ausführen kann.

Durch die Ausgestaltung der flexiblen Zone 9 als Kragarm wird die einseitige Auslenkbarkeit des vorderen Bereichs 5 am Randbereich 10 unterstützt, wobei die Auslenkung der flexiblen Zone bzw. des vorderen Bereichs durch eine Stützstrebe 7 begrenzt wird. Diese ist im Wesentlichen unterseitig des vorderen Bereichs 5 der Sitzplatte 3 zwischen dem Übergangsbereich 6 und der flexiblen Zone 9 angeordnet. Hierbei erstreckt sich die Stützstrebe 7 schräg nach vorne in Richtung des Randbereichs 10. Ferner ist sie einteilig mit der Sitzplatte 3 ausgeführt, wodurch die Sitzplatte 3 zusammen mit Stützstrebe 7 mittels Spritzgusstechnik gefertigt werden kann.

Solch eine Stützstrebe 7 schränkt zwar einerseits die Beweglichkeit des vorderen Bereichs 4 ein, andererseits jedoch wird ein Wegklappen vermieden, wodurch die Größe der Sitzfläche erhalten und somit nutzbar bleibt. Durch Ausbildung der Stützstrebe an der Platte 3 oder dem Träger 2 kann Montagearbeit eingespart und der Zusammenbau erleichtert werden.

Zwischen der Stützstrebe 7 und dem vorderen Bereich 5 der Sitzplatte 3 ist ein Integralschaum angeordnet, welcher die Federbewegungen der flexiblen Zone 9 auf die Stützstrebe 7 weiterträgt. Die Stützstrebe 7 reicht die Kräfte aus der Federbewegung an die Sitzblende 22 weiter, die die Auslenkung der Strebe beschränkt bzw. als Anschlag dient. Der Anschlag schränkt die Bewegungsfreiheit der Stützstrebe 7 ein, so dass über dessen Positionierung der Federweg eingestellt werden kann.

Die Stützstrebe 7 und die flexible Zone 9 bilden miteinander im Wesentlichen ein V, das zum Randbereich 10 hin geöffnet ist. Somit ist die Stützstrebe in der Lage einzufedern, um im Falle eines Wippens des Sitznutzers nicht abzubrechen. Die Stützstrebe 7" stützt ferner die Strebe 7, um deren Auslenkbarkeit nochmals zu begrenzen und um die Stabilität der Gesamtanordnung zu erhöhen.

Mittig unterhalb des Sitzes 1 ist an dem Sitzträger 2 eine Nabe 27 mit Konusaufnahme für ein Untergestell angeordnet. Innerhalb der Nabe 27 befindet sich eine Konusbuchse 20, die den form- und reibschlüssigen Kontakt zu eine Säule 13 (nicht dargestellt) bereitstellt.

Unterhalb der Konusbuchse 20 ist eine Konusblende 21 angeordnet, die Befestigungsschrauben, welche den Sitzträger 2 mit der Sitzblende 22 verbinden, überdeckt.

Im Übergangs- 6 sowie im rückwärtigen Bereich 4 liegt die Sitzblende 22 im Wesentlichen formschlüssig an dem Sitzträger 2 an, wobei der Sitzträger 2 über die Stützstreben 7', 7" in Kontakt mit der Sitzplatte 3 steht.

Die Sitzblende 22 verfügt über einen Griff 19, mit dessen Hilfe der Sitz leicht an einen anderen Ort transportiert werden kann. Hierbei ist der Griff 19 bzw. die Sitzblende nicht nur wie oben geschildert mit dem Sitzträger 2 verbunden, sondern auch mit der Sitzplatte 3. Somit sind alle Teile des Sitzes 1 im rückwärtigen Bereich 4 miteinander verbunden. Die durch den Griff oder das Nutzergewicht auf den Sitz einwirkenden Kräfte können an die unterseitig angeordnete Nabe 27 mit Konusaufnahme, die an dem Sitzträger 2 angeordnet, abgeleitet werden, wobei diese die Kräfte an das Untergestell weiterleitet.

Fig. 1b zeigt den vorderen Bereich 5 bzw. die flexible Zone 9 in einer oberen Ansicht. Hierbei weist die Zone 9 strahlenförmig angeordnete Lamellenarme 8 auf, die von innen nach radial außen zunehmend weicher ausgebildet sind. Im dargestellten Beispiel sind die Lamellenarme gleich breit ausgestaltet, wobei aber auch abweichende Formen und Größen möglich sind. Mittels der Lamellenarme 8 ist - auch bei Gewichtsverlagerung von einem Fuß zum anderen - ein Eindrücken der Sitzplattenkante in den Schenkel verhinderbar. Dies führt bei Bewegungen auf dem Sitz zu einem angenehmen Sitzgefühl, das zum Bewegen während des Sitzens einlädt. Ferner werden Durchblutungsstörungen der Beine in den diversen Sitzpositionen sicher vermieden. Für den Fall der Anbringung des Sitzes auf einem höhenverstellbaren Untergestell ist diese Ausbildung besonders für hohe Sitzpositionen von Vorteil, da ein Eindrücken des vorderen Bereichs mit seinem Randbereich in die Schenkelunterseite des Nutzers vermieden wird.

Ferner zeigt Fig. 1b eine alternative Ausführung der flexiblen Zone 9 im vorderen Bereich 5, wobei unterseitig an den Lamellen Stabilisierungselemente angeordnet sind. Die Stabilisierungselemente bestehen aus einzelnen durch V-förmige Einschnitte beabstandeten Rippen. Bei einer durch den Pfeil angedeuteten Durchbiegung verringert sich die Weite der Einschnitte zwischen den Rippen, bis die gegenüberliegenden Flächen aneinander anliegen, so dass eine weitere Durchbiegung der Lamellenarme verhindert ist.

Alternativ ist es auch möglich, die Einschnitte in verschiedenen Formen und mit verschiedenen Öffnungsweiten ausgebildet sind, wobei unterschiedliche Nachgiebigkeiten realisiert werden können und wobei eine umgekehrte V-förmige Ausbildung bevorzugt wird.

Fig. 2 zeigt eine Schnittansicht von vorne durch den Sitz 1, wobei der Auslösemechanismus zur Verstellung der Sitzhöhe dargestellt ist.

Der Auslösemechanismus hat jeweils einen Taster links 23 und einen Taster rechts 24, die über Hebel 23a, 24a auf eine Gasdruckfeder (nicht dargestellt) einwirken, um deren Höhenauslenkung zu bestimmen. Die Gasdruckfeder ist in der Konusbuchse 20 angeordnet und somit mit dem Sitzträger 2 bzw. mit der Nabe fest verbunden.

Der Auslösemechanismus ist hierbei in gegebenen Ausnehmungen innerhalb des Sitzträgers 2 angeordnet, wobei die einzelnen Komponenten in ihren Ausnehmungen frei liegend angeordnet sind.

Ferner zeigt Fig. 2, dass Stützstege 25 zwischen Sitzplatte 3 und Sitzblende 22 eingebracht sind.

Fig. 3 zeigt eine Explosionsdarstellung des Sitzes, wobei das Polster 11 mittels Klebemittel an der Sitzplatte 3 befestigt wird. Die Sitzplatte 3 wird nach Einsetzen der Hebel 23a und 24a sowie der Taster 23 und 24 zur Auslösung der Gasdruckfeder auf dem Sitzträger 2 angeordnet und mittels Befestigungsschrauben fixiert. Anschließend wird der Aufbau bestehend aus Polster 11, Sitzplatte 3, Sitzträger 2 mit der dazugehörigen Mechanik (Taster und Hebel), mit der Sitzblende 22 über Schrauben verbunden. Die Verbindungsschrauben, die an der Sitzblende angebracht werden, werden im Bereich der Konusbuchse 20 von der Konusblende 21 verdeckt. Hierbei weist die Konusblende 21 vier Nasen auf, welche in dazugehörige Ausnehmungen an der Sitzblende einschnappen können.

Fig. 4 zeigt den zusammengebauten Sitz, bestehend aus den in Fig. 3 erläuterten Bestandteilen aus verschiedenen Perspektiven, wie einer Frontansicht A, einer Unteransicht D und einer Draufsicht C.

In Fig. 5 ist eine Explosionsdarstellung des Sitzes auf einem insbesondere als Säule 13 ausgebildeten Untergestell und einem Fußteil 14 dargestellt, wobei im Fußteil 14 ein Pendel-Gelenk 15 ausgebildet ist, das eine Pendelbewegung einer sitzenden Person ermöglicht.

Die Säule 13 erstreckt sich im zentralen Bereich durch das Fußteil 14 bis zu einer im Wesentlichen rechteckigen Platte 26. Die Platte 26 ist mit einer Aussparung 17 ausgestattet, durch welche sich die Säule 13 erstreckt. Hierbei ist die Aussparung 17 mit Spiel formschlüssig zur Säule 13 ausgebildet, sodass die Pendelweite bzw. die Pendelfähigkeit der Säule 13 eingeschränkt oder ganz begrenzt wird.

Desweiteren ist zur Sicherung gegen Wegrutschen des Fußteils 14 auf einem glatten Untergrund unterseitig am Rand eine Gummileiste 18 angeordnet.

In Fig. 6 ist die Aussparung 17 als Langloch ausgebildet, um die Pendelbewegung in eine Richtung frei zu geben. Dabei ist ebenfalls diese Aussparung mit Spiel formschlüssig ausgestaltet, um die unerwünschten Pendelrichtungen zu sperren. Auch möglich ist eine Anbringung einer im Bodenbereich angeordneten Platte auf einen in alle Richtungen pendelnden Sitz als Begrenzungselement, sodass die Pendelweite der Säule 13 begrenzbar ist. Auch diese Aussparung kann ein Spiel formschlüssig zur Säule aufweisen. Ferner ist auch hier eine Aussparung als Langloch möglich, um die Pendelbewegung in eine Richtung frei zu geben.

Die Erfindung beschränkt sich in ihrer Ausführung nicht auf die vorstehend angegebenen bevorzugten Ausführungsbeispiele. Vielmehr ist eine Anzahl von Varianten denkbar, welche von den dargestellten Lösungen auch bei grundsätzlich anders gearteten Ausführungen Gebrauch macht. So liegt es zum Beispiel im Schutzbereich der beschriebenen Erfindung, die Form der Platte zu verändem oder den Formverlauf von Sitzträger 2, Sitzplatte 3 und/oder Sitzblende 22 einem anderen Verlauf zuzuführen.

Ferner sind die folgenden Ausführungsformen im Hinblick auf einen Sitz mit einem Sitzträger zur Aufnahme und Abstützung einer Sitzplatte, wobei der Sitz einen rückwärtigen Bereich und einen vorderen Bereich aufweist, und der rückwärtige Bereich der der Aufnahme der Sitzbeine (os ischii) dient, tiefer angeordnet ist als der vordere Bereich und der Sitzträger den rückwärtigen Bereich stützt, wobei der vordere Bereich der Sitzplatte frei von direkten Stützen nachgiebig als flexible Zone ausgestaltet ist, von der Erfindung umfasst, die folgende weitere Merkmalsgruppen aufweisen:
a) wobei der Sitz auf einem insbesondere als Säule ausgebildeten Untergestell und einem Fussteil angeordnet ist, wobei im Untergestell und/oder zwischen Untergestell und Fussteil und/oder im Fussteil eine Anordnung, insbesondere ein Pendel-Gelenk, ausgebildet ist, die eine Pendelbewegung der sitzenden Person ermöglicht;
b) wobei der Sitz neben den Merkmalen unter a) ferner dadurch gekennzeichnet ist, dass das Pendel-Gelenk oberseitig einen kreisförmigen Flansch, eine konische Lagerung und eine im Bodenbereich angeordnete im Wesentlichen rechteckige Platte mit einer Aussparung aufweist, wobei zwischen dem Flansch und der Platte ein Gummielement angeordnet ist;
c) wobei der Sitz neben den Merkmalen unter b) ferner dadurch gekennzeichnet ist, dass sich das als Säule ausgebildete Untergestell durch die Aussparung erstreckt.
d) wobei der Sitz neben den Merkmalen unter a) und/oder b) und/oder c) ferner dadurch gekennzeichnet ist, dass das als Säule ausgebildete Untergestell eine Gasdruckfeder ist.
e) wobei der Sitz neben den Merkmalen unter b), c) und/oder d) ferner dadurch gekennzeichnet ist, dass die Aussparung mit Spiel formschlüssig zur Säule ausgebildet ist.
f) wobei der Sitz neben den Merkmalen unter b) und/oder c) und/oder d) und/oder e) ferner dadurch gekennzeichnet ist, dass die Aussparung als Langloch ausgebildet ist, um die Pendelbewegung in eine Richtung freizugeben.
g) wobei der Sitz neben den Merkmalen unter b) und/oder c) und/oder d) ferner dadurch gekennzeichnet ist, dass an der im Bodenbereich angeordneten Platte ein Begrenzungselement angeordnet ist, das die Pendelweite der Säule begrenzt.
h) wobei der Sitz neben den Merkmalen unter g) ferner dadurch gekennzeichnet ist, dass das Begrenzungselement eine Aussparung mit Spiel formschlüssig zur Säule aufweist.
i) wobei der Sitz neben den Merkmalen unter g) oder h) ferner dadurch gekennzeichnet ist dass die Aussparung als Langloch ausgebildet ist, um die Pendelbewegung in eine Richtung frei zu geben.
j) wobei der Sitz neben den Merkmalen aus einer der Merkmalsgruppen a) - i) ferner dadurch gekennzeichnet ist, dass unterseitig am Rand des Fussteils eine Gummileiste angeordnet ist.

## Patentansprüche

1. Sitz mit einem Sitzträger (2) zur Aufnahme und Abstützung einer Sitzplatte (3), wobei der Sitz einen rückwärtigen Bereich (4) und einen vorderen Bereich (5) aufweist, und der rückwärtige Bereich (4), der der Aufnahme der Sitzbeine dient, tiefer angeordnet ist als der vordere Bereich (5), **dadurch gekennzeichnet, dass** der Sitzträger (2) den rückwärtigen Bereich (4) stützt, wobei der vordere Bereich (5) der Sitzplatte (3) frei von direkten Stützen nachgiebig als flexible Zone (9) ausgestaltet ist und strahlenförmig angeordnete Lamellenarme (8) aufweist, die von innen nach radial aussen hin zunehmend weicher ausgebildet sind.

2. Sitz nach Anspruch 1, **dadurch gekennzeichnet, dass** zwischen den Bereichen ein Übergangsbereich (6) mit im Wesentlichen kontinuierlichem Verlauf ausgebildet ist.

3. Sitz nach Anspruch 1 oder 2, **dadurch gekennzeichnet, dass** die flexible Zone (9) als Kragarm ausgebildet ist.

4. Sitz nach Anspruch 3, **dadurch gekennzeichnet, dass** im Wesentlichen zwischen dem Übergangsbereich (6) und der flexiblen Zone (9) mindestens eine Stützstrebe (7) an der Sitzplatte (3) oder an dem Sitzträger (2) ausgebildet ist.

5. Sitz nach Anspruch 4, **dadurch gekennzeichnet, dass** zwischen mindestens einer Stützstrebe (7) und der flexiblen Zone (9) ein elastisches Material (12) angeordnet ist.

6. Sitz nach einem der Ansprüche 4 oder 5, **dadurch gekennzeichnet, dass** sich die Stützstrebe (7) an einer Sitzblende (22) und/oder an dem Sitzträger (2) abstützt.

7. Sitz nach einem der Ansprüche 4-6, **dadurch gekennzeichnet, dass** die Stützstrebe (7) und die flexible Zone (9) miteinander im Wesentlichen ein V bilden, das zum vorderen Randbereich (10) hin geöffnet ist.

8. Sitz nach einem der vorigen Ansprüche, **dadurch gekennzeichnet, dass** die Sitzplatte (3), der Sitzträger (2) und die Sitzblende (22) im rückwärtigen Bereich miteinander verbunden sind.

9. Sitz nach einem der vorigen Ansprüche, **dadurch gekennzeichnet, dass** die Sitzblende (22) einen Griff (19) aufweist, die Sitzblende (22) im Wesentlichen formschlüssig an dem Sitzträger (2) anliegt, und der Sitzträger (2) unterseitig eine Nabe mit Konusaufnahme für ein Untergestell aufweist.

10. Sitz nach einem der vorigen Ansprüche, **dadurch gekennzeichnet, dass** der Sitz auf einem insbesondere als Säule (13) ausgebildeten Untergestell und einem Fussteil (14) angeordnet ist, wobei im Untergestell und/oder zwischen Untergestell und Fussteil (14) und/oder im Fussteil (14) eine Anordnung, insbesondere ein Pendel-Gelenk (15), ausgebildet ist, die eine Pendelbewegung der sitzenden Person ermöglicht.

11. Sitz nach Anspruch 10, **dadurch gekennzeichnet, dass** das PendelGelenk (15) oberseitig einen kreisförmigen Flansch, eine konische Lagerung und eine im Bodenbereich angeordnete im Wesentlichen rechteckige Platte mit einer Aussparung aufweist, wobei zwischen dem Flansch und der Platte ein Gummielement angeordnet ist.

12. Sitz nach Anspruch 11, **dadurch gekennzeichnet, dass** sich das als Säule (13) ausgebildete Untergestell durch die Aussparung () erstreckt.

13. Sitz nach einem der Ansprüche 11-12, **dadurch gekennzeichnet, dass** das als Säule (13) ausgebildete Untergestell eine Gasdruckfeder ist.

14. Sitz nach einem der Ansprüche 12-13, **dadurch gekennzeichnet, dass** die Aussparung (17) mit Spiel formschlüssig zur Säule (13) ausgebildet ist.

## Claims

1. Seat comprising a seat support (2) for receiving and bracing a seat plate (3), wherein the seat comprises a rear region (4) and a front region (5), the rear region (4) which receives the ischial bones, being arranged lower than the front region (5), **characterized in that** the seat support (2) supporting the rear region (4), wherein the front region (5) of the seat plate (3) is formed resiliently as a flexible zone (9) without direct supports and comprises radially arranged lamellar arms (8), which are formed so as to increase in softness radially from the inside to the outside.

2. Seat according to claim 1, **characterised in that** a transition region (6) extending substantially continuously is formed between the regions.

3. Seat according to either claim 1 or 2, **characterised in that** the flexible zone (9) is in the form of a cantilever.

4. Seat according to claim 3, **characterised in that** at least one support brace (7) is provided on the seat plate (3) or the seat support (2), substantially between the transition region (6) and the flexible zone (9).

5. Seat according to claim 4, **characterised in that** a resilient material (12) is arranged between at least one support brace (7) and the flexible zone (9).

6. Seat according to either claim 4 or claim 5, **characterised in that** the support brace (7) is braced on a seat cover (22) and/or on the seat support (2).

7. Seat according to any one of claims 4-6, **characterised in that** the support brace (7) and the flexible zone (9) substantially form a V together, which is open towards the front edge region (10).

8. Seat according to any one of the preceding claims, **characterised in that** the seat plate (3), the seat support (2) and the seat cover (22) are interconnected in the rear region.

9. Seat according to any one of the preceding claims, **characterised in that** the seat cover (22) comprises a handle (19), the seat cover (22) is positioned substantially in a positive fit on the seat support (2), and the seat support (2) comprises on the underside a hub having a receiving cone for an underframe.

10. Seat according to any one of the preceding claims, **characterised in that** the seat is arranged on an underframe, in particular in the form of a column (13), and on a foot part (14), an arrangement, in particular a pendulum joint (15), which makes possible a pendulum movement of the seated person being formed in the underframe and/or between the underframe and the foot part (14) and/or in the foot part (14).

11. Seat according to claim 10, **characterised in that** the pendulum joint (15) comprises on the upper side a circular flange, a conical mounting, and a substantially rectangular plate which is arranged in a base region and comprises a recess, a rubber member being arranged between the flange and the plate.

12. Seat according to claim 11, **characterised in that** the underframe in the form of a column (13) extends through the recess ().

13. Seat according to any one of claims 11-12, **characterised in that** the underframe in the form of a column (13) is a gas compression spring.

14. Seat according to any one of claims 12-13, **characterised in that** the recess (17) is formed in a positive fit with the column (13) with play.

## Revendications

1. Siège comprenant un support de siège (2) servant à loger et à soutenir une plaque de siège (3), le siège présentant une zone (4) arrière et une zone (5) avant, et la zone (4) arrière, qui fait office de logement des pieds de siège, étant disposée à une plus grande profondeur que la zone (5) avant, **caractérisé en ce que** le support de siège (2) soutient la zone (4) arrière, la zone (5) avant de la plaque de siège (3) étant configurée de manière souple sous la forme d'une zone (9) flexible sans soutiens directs et présentant des bras à lamelles (8) disposés de manière à présenter une forme de faisceau, lesquels sont réalisés avec une souplesse croissante de l'intérieur vers l'extérieur radialement.

2. Siège selon la revendication 1, **caractérisé en ce qu'**une zone de transition (6) présentant un profil sensiblement continu est réalisée entre les zones.

3. Siège selon la revendication 1 ou 2, **caractérisé en ce que** la zone (9) flexible est réalisée sous la forme d'un bras en porte-à-faux.

4. Siège selon la revendication 3, **caractérisé en ce qu'**au moins une entretoise de soutien (7) est réalisée au niveau de la plaque de siège (3) ou au niveau du support de siège (2) sensiblement entre la zone de transition (6) et la zone (9) flexible.

5. Siège selon la revendication 4, **caractérisé en ce qu'**un matériau (12) élastique est disposé entre au moins une entretoise de soutien (7) et la zone (9) flexible.

6. Siège selon l'une quelconque des revendications 4 ou 5, **caractérisé en ce que** l'entretoise de soutien (7) prend appui au niveau d'un panneau de siège (22) et/ou au niveau du support de siège (2).

7. Siège selon l'une quelconque des revendications 4 - 6, **caractérisé en ce que** l'entretoise de soutien (7) et la zone (9) flexible forment l'un avec l'autre sensiblement un V, qui est ouvert en direction de la zone de bord (10) avant.

8. Siège selon l'une quelconque des revendications précédentes, **caractérisé en ce que** la plaque de siège (3), le support de siège (2) et le panneau de siège (22) sont reliés entre eux dans la zone arrière.

9. Siège selon l'une quelconque des revendications précédentes, **caractérisé en ce que** le panneau de siège (22) présente une poignée (19), **en ce que** le panneau de siège (22) repose sensiblement par complémentarité de forme au niveau du support de siège (2), et **en ce que** le support de siège (2) présente, côté inférieur, un moyeu pourvu d'un logement conique pour un châssis.

10. Siège selon l'une quelconque des revendications précédentes, **caractérisé en ce que** le siège est disposé sur un châssis réalisé en particulier sous la forme d'une colonne (13) et sur une partie de base (14), un ensemble, en particulier une articulation pendulaire (15), qui permet un déplacement pendulaire de la personne assise, étant réalisé dans le châssis et/ou entre le châssis et la partie de base (14) et/ou dans la partie de base (14).

11. Siège selon la revendication 10, **caractérisé en ce que** l'articulation pendulaire (15) présente, côté supérieur, une bride de forme circulaire, un palier conique et une plaque sensiblement rectangulaire disposée dans la zone de plancher, pourvue d'un évidement, un élément en caoutchouc étant disposé entre la bride et la plaque.

12. Siège selon la revendication 11, **caractérisé en ce que** le châssis réalisé sous la forme d'une colonne (13) s'étend à travers l'évidement ().

13. Siège selon l'une quelconque des revendications 11 - 12, **caractérisé en ce que** le châssis réalisé sous la forme d'une colonne (13) est un ressort de pression à gaz

14. Siège selon l'une quelconque des revendications 12 - 13, **caractérisé en ce que** l'évidement (17) est réalisé avec un jeu par complémentarité de forme par rapport à la colonne (13).
